# EUROPÄISCHE PATENTANMELDUNG

(11) **EP 1 852 843 A1**
(43) Veröffentlichungstag der Anmeldung: **07.11.2007**
(21) Anmeldenummer: 06009188.1
(22) Anmeldetag: 04.05.2006
(51) Int. Cl.: G09F 21/02, G09F 21/04, G09F 13/22

(54) **Selbst leuchtendes Nummernschild**

(71) Anmelder: Späth, Bernd, 75173 Pforzheim (DE); Mattis, Uwe, 75173 Pforzheim (DE)
(72) Erfinder: Späth, Bernd, 75173 Pforzheim (DE); Mattis, Uwe, 75173 Pforzheim (DE)

(57) **Zusammenfassung**

Die im Patentanspruch angegebene Erfindung kann die in der Problemstellung aufgeführte Schattenbildung komplett ausschließen und den beschriebenen Ablesefehler auf ein Minimum reduzieren, weil das Nummerschild nicht beleuchtet wird sondern aktiv leuchtet (Fig. 4).
Durch den hohen Abstrahlwinkel von nahezu 180° vergrößert sich insbesondere auch die Ablesbarkeit von der Seite erheblich.

## Beschreibung

### 1. Beschreibung

### Selbst leuchtendes Nummernschild

Es ist bekannt, dass Nummernschilder zum Beispiel an der Kraftfahrzeugrückseite extern beleuchtet sind, um eine bessere Ablesbarkeit insbesondere bei Nacht, zu gewährleisten.

### Problem

Konstruktionsbedingt wird die Beleuchtung relativ nahe am Nummernschild von oben, von unten oder von der Seite angebracht (siehe Fig. 1 bis Fig. 3). Dadurch ergibt sich, je nach Einstrahlwinkel, mehr oder weniger Schattenbildung und somit mehr oder weniger Kontrastbildung des beleuchteten Nummernschilds, die wiederum eine unterschiedliche Ablesbarkeit oder gar Ablesefehler, in Abhängigkeit des Betrachtungswinkels, ergeben.

### Lösung

Die Reduzierung (nahezu Eliminierung) wird erreicht durch ein aktiv (Selbstleuchtendes) leuchtendes Nummernschild.

## Patentansprüche

1. Selbst leuchtendes Nummerschild für Kraftfahrzeuge und Muskel betriebene beziehungsweise Batterie betriebene Fahrzeuge.
**Gekennzeichnet dadurch, dass** dieses Nummernschild, bestehend aus zum Beispiel Elektrolumineszenzfolie und oder anderen Selbstleuchtenden Werkstoffen oder Systemen mit Befestigungsrahmen und transparenter Schutzabdeckung ausgeführt wird, eine Einheit bildet.
